# EUROPÄISCHE PATENTSCHRIFT

(11) **EP 0 087 820 B1**
(45) Veröffentlichungstag und Bekanntmachung des Hinweises auf die Patenterteilung: **26.08.1987**
(21) Anmeldenummer: 83102084.7
(22) Anmeldetag: 03.03.1983
(51) Int. Cl.: H01T 1/20, H01T 4/04

(54) **Überspannungsableiter mit einem gasgefüllten Gehäuse**
Surge arrester with a gas-filled housing
Dérivateur de surtension muni d'un boîtier rempli d'un gaz

(30) Priorität: 03.03.1982 DE 3207663
(43) Veröffentlichungstag der Anmeldung: 07.09.1983
(73) Patentinhaber: SIEMENS AKTIENGESELLSCHAFT, 80333 München (DE)
(72) Erfinder: Lange, Gerhard, Ing.-grad., D-1000 Berlin 20 (DE); Boy, Jürgen, Ing.-grad., D-1000 Berlin 28 (DE)

## Beschreibung

Die vorliegende Erfindung betrifft einen Überspannungsableiter gemäss Oberbegriff des Patentanspruchs 1. Ein derartiger Überspannungsableiter ist aus der DE-OS 2 828 650 bekannt. Aus der DE-AS 2 310 960 ist es bekannt, in einen Überspannungsableiter zwischen jeder Elektrode und der Innenwand des Isolierkörpers einen zwickelförmigen Spalt vorzusehen, welcher eine Länge von mindestens 1 mm und eine Weite von höchstens 0,15 mm aufweist und durch diese Dimensionierung einen bedampfungsarmen Hinterraum bildet, da die Druckwelle, die bei Überschlägen hoher Stromstärke entsteht, das Gasvolumen im Spalt komprimiert und dadurch das Eindringen von abdampfendem Material in den Hinterraum des Spaltes weitgehend verhindert.

Bekannte Überspannungsableiter haben selbst für die Leistungsklasse lightduty einen Mindestdurchmesser von etwa 5 mm. Dabei werden die in jüngster Zeit verschärften Lebensdauerbedingungen für derartige Überspannungsableiter nicht erreicht.

Die Aufgabe, die der vorliegenden Erfindung zugrundeliegt, besteht darin, den Aussendurchmesser eines Überspannungsableiters auf weniger als 4 mm zu verringern, um eine höhere Pakkungsdichte von Überspannungsableitern zu erreichen, und gleichzeitig die Lebensdauer des Überspannungsableiters zu erhöhen und die übrigen Kenndaten zumindest beizubehalten.

Diese Aufgabe wird bei einem Überspannungsableiter gemäss Oberbegriff durch das Zusammenwirken der Merkmale des kennzeichnenden Teils des Patentanspruchs 1 gelöst. Die erfindungsgemässe Dimensionierung verhindert gleichzeitig ein Schmelzen und ein Zerplatzen des Überspannungsableiters und sichert eine lange Lebensdauer.

Das sehr kleine Mindestvolumen für den Gasentladungsraum von nur 20 mm³ ist nur in Verbindung mit der speziellen Formgebung und den angegebenen Werkstoffen für die Elektroden und das Gehäuse erreichbar. Der bedampfungsarme Hinterraum in den Spalten gewährleistet eine ausreichende Isolationsstrecke zwischen den Zündstrichen und den Elektroden. Zu einer sicheren Funktion ist aber auch notwendig, dass die Zündstriche in den bedampfungsarmen Hinterraum reichen, da nach einer Bedampfung die Spitzen des elektrischen Feldes wegfallen und somit die zur Zündung bei schnellansteigenden Spannungen erforderliche Hilfsentladung über den Zündstrich erschwert wird. Andererseits muss der Spalt zwischen Wandung und Elektrode möglichst klein sein, damit die Elektroden mit relativ grossem Durchmesser ausgeführt werden können. Dies ist erforderlich, damit die Elektroden bei der Entladung nicht schmelzen, sondern die entstehende Wärme speichern und schliesslich abgeben können. Diese geringe Spaltbreite ist wiederum nur möglich, wenn eine hochaktive Elektrodenaktivierungsmasse verwendet wird. Hierfür eignen sich bekannte Massen, wie insbesondere eine Mischung aus Kaliumhalogenid und einer Barium-Aluminium-Legierung. Diese hochaktive Elektrodenaktivierungsmasse wird in einer axialsymmetrischen Vertiefung untergebracht, damit einerseits die Masse bei der Entladung nicht weggeblasen werden kann und damit andererseits der Lichtbogen bei der Entladung wandert, ohne dass sein Fusspunkt die Elektroden an einer Stelle zum Schmelzen bringt. Die genannte Elektrodenaktivierungsmasse gewährleistet aber auch, dass bei relativ schmalen Spalten die Hauptentladung zwischen den Stirnflächen der Elektroden, nicht aber über die Zündstriche erfolgt. Das Gehäuse aus Keramik, die Ausführung des Elektrodenflansches und die Hartlötung ergeben einen sehr druckfesten und thermisch stabilen Aufbau.

Der Erfindung liegt die Erkenntnis zugrunde, dass die oben genannten Merkmale zusammenwirken und dadurch die Verkleinerung des Ableiters möglich machen.

Bei einer Spaltlänge je Elektrode von zumindest 2,5 mm werden die heute üblichen Anforderungen an die Spannungsfestigkeit bereits gewährleistet. Eine Ausführungsform mit einer Spaltbreite von 0,3 mm, einer Spaltlänge von 3,7 mm, einem Durchmesser der Elektroden von 2,2 mm, einem gegenseitigen Abstand der Stirnflächen der Elektroden von 0,6 mm, symmetrisch zu den beiden Elektroden angeordneten Zündstrichen, die galvanisch gegenüber beiden Elektroden isoliert angeordnet sind und in die beiden Spalte je etwa 2,4 mm weit hineinragen, werden die Anforderungen an einen Überspannungsableiter für 5A/1s und 2,5 kA der CCITT-Norm 8/20 µs mit Sicherheit erfüllt.

Die Erfindung wird nun anhand einer Figur näher erläutert. Die Figur zeigt einen erfindungsgemässen Überspannungsableiter in geschnittener Ansicht im Massstab 10:1.

Zwei Elektroden 1 und 2 weisen jeweils einen zylinderförmigen Teil 3 und einen kegelstumpfförmigen Teil 4 auf. Der kegelstumpfförmige Teil 4 ist dünnwandig ausgebildet und mit einem Flansch 5 einstückig verbunden. Der Flansch 5 ist jeweils mit einer Stirnseite eines Keramikrohres 11 an jeweils einer Stirnseite 10, 12 hartverlötet. Die Elektroden 1, 2 weisen in ihren einander zugewandten Stirnflächen achssymmetrische Vertiefungen 6 auf, welche mit einer hochaktiven Elektrodenaktivierungsmasse 7 gefüllt sind. In ihrem kegelförmigen Teil weisen die Elektroden je einen Anschlusszapfen 8 auf, welcher den kegelförmigen Teil nicht überragt. An diesen Anschlusszapfen 8 ist jeweils ein Anschlussdraht 9 stumpf angeschweisst. Sofern die Überspannungsableiter in eine Halterung eingesetzt werden sollen, kann der angeschweisste Anschlussdraht entfallen. In diesem Fall kann eine Halterung an den Flanschen 5 anliegen. Der Anschlusszapfen 8 stört dabei nicht, da er nicht über den kegelförmigen Teil der Elektroden hervorragt. Zündstriche 13 sind gegenüber beiden Elektroden galvanisch isoliert angeordnet und reichen in bedampfungsarme Hinterräume der Spalte 14 und 15 zwischen den Elektroden 1, 2 und dem Keramikrohr 11 hinein.

Die Spalte 14 und 15 haben eine Breite von etwa 0,3 mm. Die bedampfungsarmen Hinterräume beginnen etwa in einer Entfernung von 1,5 mm von der Stirnfläche der jeweiligen Elektrode. Die Zündstriche 13 reichen etwa 2,4 mm in die Spalte 14, 15 hinein. Die Gesamtlänge der Spalte 14, 15 und des zugehörigen Zwickels im Bereich des kegelstumpfförmigen Teiles beträgt etwa 3,7 mm. Der Durchmesser der zylinderförmigen Teile 3 der Elektroden 1, 2 beträgt 2,2 mm, der Abstand zwischen den Stirnflächen der Elektroden 1, 2 beträgt 0,6 mm. Bei Verwendung einer hochaktiven Elektrodenaktivierungsmasse 7 erfüllt die hier gezeichnete Ausführungsform die Bedingungen eines Überspannungsableiters für 5A/1s und 2,5 kA der internationalen Norm CCITT 8/20. Die Wandstärke des Keramikrohres von nur 0,5 mm gibt dem Überspannungsableiter in Verbindung mit der hochtemperaturbeständigen Hartlötung die erforderliche Festigkeit. Die Druckwelle, die insbesondere bei der Prüfung mit 2,5 kA auftritt, wird durch die Formgebung des Entladungsraumes und der Spalte abgefangen, ohne zum Zerreissen des Überspannungsableiters zu führen.

Der Zündstrich 13 ist vorteilhaft als Graphitstrich ausgebildet. Der Anschlusszapfen 8 kann weggelassen werden, sofern kein Anschlussdraht angeschweisst werden soll.

Bei einem Durchmesser der muldenförmigen Vertiefung 6 von 1 mm bleibt für den Fusspunkt des Lichtbogens ein ausreichend breiter Kupferrand von 0,6 mm Breite.

Die hier angegebene Dimensionierung lässt relativ unkritische Fertigungstoleranzen zu. Insbesondere können Keramikrohre der üblichen Toleranz verwendet werden, sie brauchen nicht auf Durchmesser geschliffen zu werden. Ein weiterer Vorteil der erfindungsgemässen Dimensionierung besteht in einer sehr kleinen elektrischen Kapazität der Anordnung, die durch den kleinen Elektrodendurchmesser erreicht wird. Dadurch können derartige Ableiter in Schaltkreisen mit hoher Betriebsfrequenz eingesetzt werden, ohne eine unerwünschte Dämpfung der Frequenzen zu ergeben.

## Patentansprüche

1. Überspannungsableiter mit einem gasgefüllten Gehäuse, in dem durch einen rohrförmigen Isolierkörper voneinander beabstandet Kupferelektroden einander gegenüber stehen, welche sich aus einem kegelstumpfförmigen Teil mit geringer Wandstärke und mit einem an einer Stirnfläche des Isolierkörpers vakuumdicht befestigten Flansch und aus einem zylinderförmigen Teil aus Vollmaterial zusammensetzen, wobei auf der Innenseite des Isolierkörpers zumindest ein Zündstrich angebracht ist, der in den bedampfungsarmen Hinterraum eines Spaltes zwischen jeder Elektrode und dem Isolierkörper hineinreicht, dadurch gekennzeichnet, dass jede der einander gegenüberstehenden Stirnflächen der Elektroden eine achssymmetrische, muldenförmige Vertiefung aufweist, die mit einer hochaktiven Elektrodenaktivierungsmasse gefüllt ist, dass zwischen dem zylinderförmigen Teil jeder Elektrode und dem Isolierkörper ein ringförmiger Spalt mit einer Spaltbreite von etwa 0,2 mm bis 0,4 mm freibleibt, dass der gegenseitige Abstand der Stirnflächen der Elektroden nicht grösser ist, als das 3,5fache der Spaltbreite im Bereich der Zündstriche, dass das Volumen des Entladungsraumes inclusive der Spalte zumindest 20 mm³ beträgt, dass das Isolierrohr aus Keramik besteht und mit den Flanschen der Elektroden durch Hartlöten vakuumdicht verbunden ist und dass der Zündstrich zumindest 1,5 mm in jeden der beiden Spalte hineinreicht, nicht aber bis in den zwickelförmigen Teil des Spaltes im Bereich des kegelstumpfförmigen Teils der Elektroden.

2. Überspannungsableiter nach Anspruch 1, dadurch gekennzeichnet, dass die Spaltlänge je Elektrode zumindest 2,5 mm beträgt.

3. Überspannungsableiter nach Anspruch 1, gekennzeichnet durch die folgenden Dimensionierungen: Spaltbreite 0,3 mm, Spaltlänge je Elektrode 3,7 mm, Durchmesser der Elektroden 2,2 mm, gegenseitiger Abstand der Zylinderflächen der Elektroden 0,6 mm, symmetrisch zu den beiden Elektroden angeordnete Zündstriche, die gegenüber beiden Elektroden galvanisch isoliert angeordnet sind und in die beiden Spalte je etwa 2,4 mm weit hineinreichen.

## Claims

1. A surge arrester comprising a gas-filled housing in which copper electrodes, arranged opposite one another and spaced from one another by a tubular insulating member, each consist of a part of truncated cone shape which has a small wall thickness and a flange attached in vacuum-tight manner to an end face of the insulating member, and a cylindrical part made of solid material, wherein the inside of the insulating member is provided with at least one ignition streak which extends into the low-attenuation rear space of a gap between each electrode and the insulating member, characterised in that each of the mutually opposed end faces of the electrodes is provided with an axially-symmetrical, trough- shaped recess which is filled with a highly active electrode activating material; that an annular gap having a width of about 0.2 mm to 0.4 mm remains between the cylindrical part of each electrode and the insulating member; that the mutual distance between the end faces of the electrodes does not exceed 3.5 times the gap width in the region of the ignition streaks; that the volume of the discharge chamber, including the gaps, is at least 20 mm³; that the insulating tube is made of ceramic and is connected in vacuum-tight manner to the flanges of the electrodes by hard-soldering; and that the ignition streak extends by a distance of at least 1.5 mm into each of the two gaps, but does not extend into the wedge-shaped part of the gap in the region of the part of the electrode of truncated cone shape.

2. A surge arrester as claimed in Claim 1, characterised in that the gap length is at least 2.5 mm for each electrode.

3. A surge arrester as claimed in Claim 1, characterised by the following dimensions: gap width 0.3 mm, gap length per electrode 3.7 mm, diameter of the electrodes 2.2 mm, mutual spacing of the cylindrical surfaces of the electrodes 0.6 mm, ignition streaks which are arranged symmetrically in relation to the two electrodes and so as to be electrically isolated with regard to the two electrodes and which extend into each of the two gaps by about 2.4 mm.

## Revendications

1. Dérivateur de surtension avec un boîtier rempli d'un gaz, dans lequel se font face des électrodes en cuivre écartées entre elles par un corps isolant tubulaire, électrodes qui sont constituées par une partie tronconique de faible épaisseur de paroi et à flasque fixé de façon étanche au vide sur une surface frontale du corps isolant, et par une partie de forme cylindrique, du type dans lequel au moins un trait d'amorçage est déposé sur le côté intérieur du corps isolant et s'étend entre chaque électrode et le corps isolant dans la chambre postérieure faiblement vaporisable, caractérisé par le fait que chacune des surfaces frontales des électrodes qui se font face présente une dépression en forme d'angle à symétrie axiale et comblée d'une masse d'activation des électrodes, qu'entre la partie de forme symétrique de chaque électrode et le corps isolant subsiste une fente annulaire d'une largeur d'environ 0,2 mm à 0,4 mm, que la distance entre les faces frontales des électrodes n'est pas supérieure à 3,5 fois la largeur de la fente, dans la zone du trait d'amorçage, que le volume de la chambre de décharge, y compris de la fente, est au moins égal à 20 mm³, que le tube isolant est en céramique et est relié de façon étanche au vide par brassage aux flasques des électrodes, et que le trait d'amorçage s'étend sur au moins 1,5 mm dans chacune des deux fentes mais non jusque dans la partie en forme de coin de la fente, dans la zone de la partie des électrodes de forme tronconique.

2. Dérivateur de surtension selon la revendication 1, caractérisé par le fait que la longueur de la fente par électrode est au moins égale à 2,5 mm.

3. Dérivateur de surtension selon la revendication 1, caractérisé par les dimensions suivantes: largeur de fente 0,3 mm, longueur de fente de chaque électrode 3,7 mm, diamètre des électrodes 2,2 mm, distance entre les surfaces cylindriques des électrodes 0,6 mm, traits d'amorçage disposés symétriquement par rapport aux deux électrodes avec isolation galvanique, et s'étendant, respectivement largement d'environ de 2,4 mm dans les deux fentes.
